# EUROPÄISCHE PATENTSCHRIFT

(11) **EP 1 350 569 B1**
(45) Veröffentlichungstag und Bekanntmachung des Hinweises auf die Patenterteilung: **25.06.2014**
(21) Anmeldenummer: 02405257.3
(22) Anmeldetag: 03.04.2002
(51) Int. Cl.: B02C 13/04, B02C 13/10, B02C 13/13, B02C 13/288, B02C 13/284, B02C 13/28

(54) **Abfalltrennvorrichtung**
Waste separation apparatus
Séparateur de déchets

(43) Veröffentlichungstag der Anmeldung: 08.10.2003
(73) Patentinhaber: Berger, Anton, 3673 Linden (CH)
(72) Erfinder: Rindelaub, Frank Alex Erich, 2014 Bôle (CH); Berger, Anton, 3673 Linden (CH)
(74) Vertreter: Störzbach, Michael Andreas

(56) Entgegenhaltungen:
- DE-B- 1 133 221
- US-A- 5 154 363

## Beschreibung

Die vorliegende Erfindung bezieht sich auf eine Vorrichtung zum Trennen von Abfällen gemäss Oberbegriff des Anspruchs 1.

Bei der Entsorgung von Abfällen werden zunehmend schärfere Bestimmungen über die Behandlung verschiedener Sorten von Abfällen erlassen. Ein Ziel dabei ist die Abfallreduktion durch eine möglichst vollständige biologische Zersetzung des organischen Anteils. Eine Voraussetzung hierfür ist eine wirksame Trennung von Abfallgemischen in einen organischen Anteil (Biomasse) und einen Störstoffanteil. Allgemein gelten als Störstoffe alle diejenigen Komponenten, die bei der Behandlung der organischen Komponente, wie Kompostierung oder andere biologische Verfahren, stören bzw. das daraus entstehende Produkt entwerten. Der organische Anteil kann dann einem effektiven Zersetzungsprozess (Vergärung - Kompostierung) unterworfen werden. Aber auch der Störstoffanteil kann besser weiterverarbeitet werden, z.B. durch eine weitere Auftrennung in Metall und Nichtmetall. Im Endeffekt wird dadurch auch eine Verminderung der Menge erzielt, die beispielsweise in einer Deponie als inerte Fraktion endgelagert werden kann.

Eine Art Abfall, der jüngst die Aufmerksamkeit in Deutschland auf sich gezogen hat, sind die sogenannten Marktabfälle. Früher handelte es sich dabei um den Abfall, der bei der Reinigung nach einem Wochenmarkt anfiel. Er bestand zum weitaus überwiegenden Teil aus organischen Abfällen, wie Gemüse- und Pflanzenresten, Holz, Papier etc. Heutzutage wird unter Marktabfall der Abfall verstanden, der aus dem Betrieb von Lebensmittelgeschäften, Supermärkten, Verteilerzentren etc. herrührt: überlagerte bzw. beschädigte Waren, Reinigungs-Rückstände, Verpackungen usw. Diese modernen Marktabfälle weisen daher auch einen beträchtlichen Störstoffanteil auf, wie Glas, Kunststoff (z.B. Joghurtbecher), Metall (z.B. Konserven). Insbesondere bei Konserven tritt auch das Problem auf, dass sie teilweise oder vollständig gefüllt sind. Für eine Trennung müsste daher auch gewährleistet sein, dass Behälter entleert werden. Das Problem bei den bekannten Abfalltrennanlagen besteht darin, dass bei Marktabfällen entweder eine ungenügende Abtrennung der organischen Anteile und/oder ein zu hoher Störstoffanteil in der organischen Fraktion auftritt. Bekannt ist z.B. eine Trennvorrichtung mit sog. Schneidschnecken, d.h. Schnecken, deren Gänge mit Messern versehen sind. Bei derartigen Schneidschnecken-Separatoren werden Umhüllungen von Behältern aufgeschnitten. Die Abtrennung des organischen Anteils erfolgt dabei durch Pressen des Materials gegen ein Sieb. Experimente mit derartigen Vorrichtungen zeigten jedoch, dass das oben genannte Problem der unzulänglichen Trennung nicht gelöst wird.

Ähnliche Probleme treten bei anderen Abfällen auf, die ein Gemenge von biologisch abbaubarem Material und Störstoffen darstellen, z.B. Abfall aus Restaurants oder sogenannter Biomüll, d.h. getrennt gesammelter Hausmüll, der biologisch abbaubar ist.

Die Hammermühle aus DE-A-1133221 weist einen Rotor auf, an dem senkrecht zur Drehachse des Rotors Hämmer und Schläger angebracht sind. Die Schläger sind flach und länglich und in der Längsachse propellerflügelartig verdrillt. Sie dienen dazu, faseriges Material aufzulockern.

Die Hammermühle der US-5,154,363 weist plattenförmige Hämmer auf, die senkrecht zur Drehachse des Rotors schwenkbar sind.

Eine Aufgabe der vorliegenden Erfindung besteht daher darin, eine Vorrichtung anzugeben, die eine verbesserte Auftrennung von Abfällen, die im Wesentlichen aus einer Mischung organischen Materials und Störstoffen bestehen, insbesondere von Marktabfällen, in einen organischen Anteil und einen Störstoffanteil gestattet.

Eine derartige Vorrichtung ist im Anspruch 1 angegeben. Die weiteren Ansprüche geben bevorzugte Ausführungsformen, Verfahren zu ihrem Betrieb und Verwendungen an.

Eine bekannte Vorrichtung zur Zerkleinerung von Abfällen ist die Hammermühle. Im Wesentlichen besteht sie aus einem als Sieb ausgebildeten Gehäuse, in dem eine Welle rotiert, an der Hämmer beweglich befestigt sind. Ein Austritt des Materials aus der Hammermühle ist entsprechend nur für den Anteil möglich, der auf die Siebporenweite zerkleinert worden ist. Für die Trennung von Marktabfällen kann eine ausgangsseitige Öffnung des Gehäuses in Betracht gezogen werden. In der Praxis wird jedoch beobachtet, dass der Störstoffanteil von Marktabfällen in einer solchen Hammermühle doch so stark der Zerkleinerungswirkung unterliegt, dass ein unzulässig hoher Störstoffanteil in der organischen Fraktion auftritt. Beispielhaft seien dafür Glassplitter, Hartplastik, Steine genannt.

Überraschend wurde jedoch befunden, dass dieses Problem durch mindestens eine der folgenden Massnahmen, bevorzugt durch Anwendung beider Massnahmen, behoben werden kann:
1. Die Hämmer sind im weitesten Sinne plattenförmig ausgebildet, z.B. als Stahlstäbe mit rechteckigem Querschnitt. Durch eine leichte Schrägstellung dieser Hämmer gegenüber der Längsachse der Welle, in Verbindung mit der entsprechenden Drehrichtung, wird der Abfall von den Hämmern zum Ausgang hin fortbewegt. Es kann vermutet werden, dass hierdurch eine besser definierte und begrenzte Verweilzeit des Abfalls im Bereich der Hämmer erzielt wird, wodurch die Zerkleinerungswirkung insbesondere auf den Störstoffanteil verringert wird.
2. Das Gehäuse des Separators ist nicht vollumfänglich, sondern nur im unteren Teil mit einem Sieb versehen. Im nicht als Sieb ausgebildeten Teil des Gehäuses erfolgt ein verstärkter Transport des Abfalls, wodurch wiederum eine Begrenzung der Zerkleinerungswirkung durch geringere Verweilzeit erreicht wird.

Mit Separatoren, die diese Merkmale aufweisen, kann eine effektive Trennung von Marktabfällen und ähnlichen Abfallgemischen erzielt werden.

Die Erfindung soll weiter an einem Beispiel unter Bezugnahme auf die Figuren erläutert werden.
Fig. 1 zeigt eine schematisierte Seitenansicht einer Trennanlage;
Fig. 2 zeigt einen Teillängsschnitt durch einen Hammerseparator; und
Fig. 3 zeigt in einem vergrösserten Teilschnitt die Befestigung eines Hammers.
Fig. 4 zeigt einen Schnitt durch einen Hammerseparator im Bereich des Zufuhrschachts.

Für die folgende Beschreibung werden kurz als Abfall Abfallgemische bezeichnet, die eine Mischung von organischem und Störstoff-Anteil aufweisen.

Die Anlage 1 zur Trennung von Abfall gemäss Fig. 1 weist einen Zufuhrschacht 2 auf, an den sich eine aufsteigende Transportspirale 4 anschliesst. Sie mündet in den Zufuhrschacht 6 des Hammermühlenseparators 8, der im Weiteren kurz "Separator" genannt wird. Die Steigung der Transportspirale 4 beträgt ca. 15°. Das Ende der Spirale 4 ist als Schnecke ausgebildet, um die Ausbildung eines sog. Zapfens 47 im Bereich der Mündung zu bewirken. Der Zapfen 47 am Ende der Transportspirale 4 bildet die Abdichtung gegen die Stützluft, die über den Gebläsekanal 12 zuführbar ist.

Der Separatorzufuhrschacht ist, wie in Fig. 4 zu sehen ist, in etwa tangential am Separatorgehäuse 14 angebracht, und zwar in Drehrichtung (Pfeil 9), so dass das herunterfallende Gut von den Hämmern 18 in den Separator hineingefördert wird.

Am Separatorzufuhrschacht 6 befindet sich auch noch ein Anschluss für ein Gebläse 10, um einen Strom von Stützluft durch den Separator zu erzeugen. Das Gebläse 10 weist eine Leistung von einigen Kubikmetern/min. auf, z.B. 15 m³/min. Der Nenndruck des Gebläses liegt im Bereich von einigen Kilopascal, z.B. 3 - 4 kPa.

Die Transportspirale 4 mündet dabei seitlich in den Separatorzufuhrschacht 6, während der Gebläsekanal 12 oben am Separatorzufuhrschacht 6 angeschlossen ist.

Fig. 2 zeigt eine vergrösserte Seitenansicht des Separators 8 mit aufgeschnittenem Separatorgehäuse 14. Im Separatorgehäuse 14 befindet sich die Welle 16 mit den Hämmern 18. Von den Hämmern sind nur die drei letzten dargestellt, die andern durch die spiralförmigen Linien 19 angedeutet, gemäss denen die Hämmer 18 auf der Welle 16 angeordnet sind. Im Beispiel bilden die Hämmer 18 zwei um 180° versetzte Spiralen. Das Separatorgehäuse 14, das im Wesentlichen rohrförmig ausgebildet ist, weist im oberen Teil eine im Wesentlichen glatte Oberfläche auf. Unten ist sie mit einem Siebteil 21 zu sehen. An das Siebteil 21 schliesst sich ein Schacht 23 und ein Tank 25 an. Der Tank 25 ist für die Lagerung des abgetrennten organischen Anteils vorgesehen. Der Schacht 23 ist an den Mantel 26 angeschlossen, der das Separatorgehäuse 14 im Siebbereich umgibt.

Das Siebteil 21 weist in Transportrichtung 28 Sieblöcher auf, die zunehmend kleiner werden. Die vorteilhafte Wirkung dieser Verengung der Sieblöcher beruht vermutlich darauf, dass dadurch eine doch auftretende Zerkleinerung von nicht organischen Bestandteilen kompensiert wird, d.h. auch die zerkleinerten Störstoffanteile nicht durch den Siebteil 21 wegen der kleiner werdenden Löcher hindurchtreten können.

Die Hämmer 18 sind wie gesagt spiralförmig auf der Welle 16 in zwei Spiralen angeordnet. Bei dieser Anordnung wurde auch eine verringerte Neigung zu Unwuchten durch Abfall beobachtet, der sich an den Hämmern vorübergehend festsetzt (z.B. langfasrige Anteile).

Wie in Fig. 3 im Detail dargestellt, besteht die Befestigung der Hämmer 18 auf der Welle 16 im Wesentlichen aus je 2 Böcken 30, zwischen denen ein Hammer 18 mittels einer durchgesteckten Achse schwenkbar gehalten ist. Die Aussenfläche und die Verankerung der Achse in den Löchern der Böcke 30 sind dabei so ausgeführt, dass sich möglichst gerade Flächen ohne Vorsprüngen oder Ecken ergeben, um das Anhängen von Abfall, insbesondere fasrigem Material, zu verhindern. Ecken und Kanten sind aus dem gleichen Grund abgerundet.

Eine bevorzugte Möglichkeit der Befestigung der Achse in den Böcken 30 besteht darin, in die Achse 32 wenigstens von einer Seite einen Spreizstift 34 einzusetzen. Das mit einer Passung für das Loch 31 im Bock 30 ausgeführte Achsenende 35 wird dadurch gegen die Wände des Lochs 31 angepresst und fest verankert. Der Kopf des Spreizstiftes 34 wird bevorzugt bis zur Planlage mit der Stirn des Achsenendes 35 eingeschlagen oder eingeschraubt, so dass sich eine ebene Fläche ergibt. Zusätzlich oder statt dessen kann auch die Oberfläche nachbearbeitet werden, z.B. durch Schleifen, um die angestrebten glatten Oberflächen zu behalten. Am anderen Achsenende 36 genügt die Passung, zusätzlich kann aber auch hier ein Spreizstift vorgesehen werden.

Am Ende des Gehäuses 14 ist ein Ring 40 befestigt, der die Öffnung des Gehäuses 20 verengt. Dadurch wird vermieden, dass Flüssigkeit aus dem Gehäuse austritt, da die Flüssigkeit Bestandteil des organischen Anteils des Abfalls ist. An den Ring 40 schliesst sich eine Haube 42 an, die unten eine Auswurföffnung 43 für die Störstoffe aufweist. Die Haube 42 trägt auch noch das Lager 45 für das Ende der Welle 16.

Der beispielhafte Separator ist durch folgende Angaben spezifiziert.
Drehzahl: 500-1'500/min.;

Lochdurchmesser des Siebteils 21: 24-10 mm, zum Ausgang hin abnehmend in Stufen von z.B. 2 mm, wobei die Anzahl der Löcher gleich bleibt oder sogar verringert wird.
Durchmesser Separatorgehäuse 14: ca. 350 mm;
Abstand Hammerende/Gehäuseinnenwand bei radial ausgerichtetem Hammer: 1-10 mm, bevorzugt ca. 5 mm;
Hammeranordnung: 2 Spiralen im Abstand 60 mm; Hämmer dabei so eng als möglich nebeneinander gesetzt, dass noch die Montage möglich ist, z.B. 8 Hämmer/360°, d.h. Winkelabstand ca. 45°; 18 - 24 Windungen jeder Spirale über die Länge des Separators.
Hammerabstand axial: 60 mm;
Hammerform: Stahlstreifen, rechteckiger Zuschnitt;
Schrägstellung der Hämmer 18 gegen Ebene senkrecht zur Wellenlängsachse: ca. 10°.

Die Förderwirkung des Separators und damit die Verweilzeit des Abfalls kann auf einfache Art durch Veränderung der Neigung und des Stromes der Stützluft des Separators eingestellt werden. Dafür kann eine hydraulische Hebevorrichtung vorgesehen werden. Die Neigung, wodurch der Transport in Transportrichtung 28 mehr oder weniger gegen die Wirkung der Schwerkraft erfolgt, liegt dabei im Bereich von wenigen Graden, z.B. im Bereich 1° - 20°.

### Funktion

Der Abfall wird über den Zufuhrschacht 2 der Transportspirale 4 zugeführt. Diese befördert den Abfall nach oben zum Einlass in den Separatorzufuhrschacht 6. Am Ende der Spirale 4 bildet sich dabei ein Pfropfen 47 aus Abfall. Dieser Pfropfen 47 dichtet die Transportspirale 2 gegen die Luft ab, die vom Gebläse 10 in den Separator-Zufuhrschacht 6 eingeblasen wird.

Der Abfall fällt durch den Separator-Schacht 6 in den Separator 8. Durch die Wirkung der Hämmer 18 werden die Bestandteile des Abfalls zerkleindert und allfällige gefüllte Behälter aufgebrochen. Die organischen Bestandteile, gegebenenfalls nach Zerkleinerung, können durch das Sieb 21 hindurchtreten und fallen durch den Schacht 23 in den Tank 25. Die gleichsinnig mit der Transportrichtung 28, die durch die Schrägstellung der Hämmer 18 vorgegeben ist, den Separator durchdringende Luft aus dem Gebläse 10 treibt dabei insbesondere auch die kleinen, leichten Störstoffanteile in den Separator hinein und in Richtung auf den Ausgang des Separators 6. Es werden aber auch relativ grosse Teile, z.B. Blechstücke, Holzstücke durch die Stützluft durch den Separator gefördert, wodurch die Zerkleinerungswirkung des Separators, die bei diesem Anteil unerwünscht ist, verringert wird. Dadurch wird dem Effekt entgegengewirkt, dass diese Teilchen von den schnell rotierenden Hämmern in den Zufuhrschacht hochgeschleudert werden, u.U. mehrfach. Durch den dabei auftretenden Kontakt mit den Hämmern würde dabei eine erhöhte Zerkleinerungswirkung auf diese Teilchen eintreten, was unerwünscht ist. Der weitgehend von organischen Bestandteilen befreite, nicht organische Anteil des Abfalls gelangt in die Haube 42 und fällt durch die Auswurföffnung 43 in einen darunter bereitgestellten Container.

Während des Betriebs ist von Zeit zu Zeit der Separator mit umgekehrter Drehrichtung zu betreiben, um Bestandteile, insbesondere relativ langfasrige Anteile, von den Hämmern und deren Befestigungen an der Welle herunterzuschleudern. Die Abstände und die Dauer des Umkehrbetriebs kann vorbestimmt werden oder je nach Betriebsverhalten des Separators ausgelöst werden.

Aus der vorangehenen Beschreibung sind dem Fachmann zahlreiche Abwandlungen und Anpassungen möglich, ohne den Schutzbereich der Erfindung zu verlassen, der ausschliesslich durch die Patentansprüche definiert ist. Einige derartige Änderungen sind:
- An einer Hammerhalterung können mehr als ein Hammer befestigt sein, insbesondere zwei (Doppelhammer).
- Die Lochdurchmesser des Siebes, die Drehzahl des Antriebs, die Neigung des Separators, Dimensionierung und Form der Hämmer usw. können in weiten Grenzen den örtlichen Gegebenheiten bzw. auch vor Ort an die Abfallzusammensetzung angepasst werden.
- Die Schrägstellung der Hämmer ist bestimmt durch die erforderliche Transportwirkung und nach oben durch die zunehmende Querkraft auf die Halterung der Hämmer begrenzt. In der Praxis haben sich Winkel zwischen 2° und 20° mit einem bevorzugten Bereich von 5°-15° als günstig erwiesen.
- Die Abdeckung des Umfangs des Separatorgehäuses durch die Siebe ist nach oben dadurch beschränkt, dass der Längstransport im Bereich der Siebe stark verringert ist. Bei einer geringeren Umfangsabdeckung wird dagegen die Siebwirkung selbst reduziert. In der Praxis haben sich daher Umfangsabdeckungen des Gehäuses durch die Siebe von 1/4 - 3/4, besser von etwa 1/3, als anwendbar erwiesen. Denkbar ist dabei auch, die Umfangsabdeckung von verschiedenen Bereichen unterschiedlich zu wählen, z.B. zum Auslass hin steigend oder fallend.
- In einer bevorzugten Ausführung weist das Sieb von Einlass zu Auslass in etwa gleich breite Abschnitte auf, die Löcher mit Durchmessern von 24, 22, 20, 18, 16, 14, 12 und 10 mm aufweisen.
- Eine andere Anzahl von Hämmern pro Umfang.
- Die Abweichung des angularen Abstands benachbarter Hämmer kann auch eine andere, insbesonders grössere und/oder unregelmässige Abweichung vom Winkel für eine gleichbleibende Anordnung sein.
- Die Befestigung der Hämmer an der Welle kann anders ausgeführt sein, solange Vorsprünge usw. vermieden werden, an denen sich insbesondere langfaserige Bestandteile festsetzen können. Z.B. kann die Achse auch als Schraube ausgeführt sein, die in einen der Böcke eingeschraubt ist und deren Kopf von einer Ausnehmung im anderen Bock aufgenommen wird.

## Patentansprüche

1. Vorrichtung (1) zum Trennen von Abfällen mit organischen und Störstoff-Anteilen, insbesondere von Marktabfällen, die einen Zerkleinerer (8) aufweist, in dem auf einer motorisch angetriebenen Welle (16) schwenkbare Hämmer (18) angebracht sind, wobei die Hämmer plattenförmig sind, im Wesentlichen in ihrer Plattenebene schwenkbar sind und die Welle (16) und die Hämmer (18) von einem im Wesentlichen rohrförmigen Gehäuse (14) mit einem Einlass (6) und einem Auslass (43) umgeben sind, das über eine wesentliche Länge unterhalb der Welle ein Sieb (21) aufweist, **dadurch gekennzeichnet, dass** die Plattenebene in einem Winkel im Bereich von 1° bis 20° zur Längsachse steht, so dass in den Zerkleinerer durch die Einlassöffnung eingebrachter Abfall durch die Hämmer zerkleinerbar, durch die Schrägstellung der Hämmer (18) in Richtung des Auslasses bewegbar und der organische Anteil weitgehend durch das Sieb von anderen Bestandteilen abtrennbar ist.

2. Vorrichtung gemäss Anspruch 1, **dadurch gekennzeichnet, dass** die Lochweite im Sieb (21) vom Einlass (6) zum Auslass (43) abnimmt und die Anzahl der Löcher pro Flächeneinheit gleich bleibt oder abnimmt.

3. Vorrichtung gemäss einem der Ansprüche 1 oder 2, **dadurch gekennzeichnet, dass** die Schrägstellung der Plattenebene der Hämmer gegenüber der Ebene quer zur Längsachse der Welle (16) im Bereich von 5°-15° liegt und insbesondere etwa 10° beträgt.

4. Vorrichtung gemäss einem der Ansprüche 1 bis 3, **dadurch gekennzeichnet, dass** der Anteil des Siebs (21) am Umfang des Gehäuses (14) im Bereich von 270°-90°, bevorzugt etwa 120° beträgt.

5. Vorrichtung gemäss einem der Ansprüche 1 bis 4, **dadurch gekennzeichnet, dass** die Hämmer im Wesentlichen spiralförmig in wenigstens einer, bevorzugt mindestens zwei und weiter bevorzugt genau zwei Spiralen angeordnet sind.

6. Vorrichtung gemäss einem der Ansprüche 1 bis 5, **dadurch gekennzeichnet, dass** der Zerkleinerer (8), insbesondere das Gehäuse (14), vom Einlass (6) zum Auslass (43) ansteigend geneigt ist, insbesondere in einem Winkel von 2°-15° und besonders bevorzugt von 4°-8°.

7. Vorrichtung gemäss einem der Ansprüche 1 bis 6, **dadurch gekennzeichnet, dass** das rohrförmige Gehäuse (14) zwischen Sieb (21) und Auslass (43) wenigstens im unteren Teil, bevorzugt über den ganzen Umfang, eine Verengung (40) aufweist, um flüssige Bestandteile zurückzuhalten.

8. Vorrichtung gemäss einem der Ansprüche 1 bis 7, **dadurch gekennzeichnet, dass** am Einlass (6) eine Vorrichtung (10) zum Erzeugen eines Luftstromes angeschlossen ist, so dass im Zerkleinerer (8) ein Luftstrom in Richtung zum Auslass (43) erzeugbar ist, um den Transport insbesondere von leichten Teilchen zum Auslass (43) zu verbessern.

9. Verfahren zum Betrieb der Vorrichtung gemäss einem der Ansprüche 1 bis 8, **dadurch gekennzeichnet, dass** die Drehrichtung der Welle (16) in Intervallen kurzzeitig umgedreht wird, um Bestandteile des Abfalls, die sich an den Hämmern (18) oder ihren Halterungen (30-32) festgesetzt haben, wieder abzuschleudern.

10. Verwendung der Vorrichtung gemäss einem der Ansprüche 1 bis 8 zum Auftrennen von Abfallgemischen, insbesondere Marktabrällen, in einen organischen und einen StörstoffAnteil, wobei auch geschlossene Behältnisse geöffnet werden.

## Claims

1. Device (1) for separating waste containing organic and interfering material fractions, in particular market waste, comprising a shredder (8) in which pivoting hammers (18) are mounted on a motor-driven shaft (16), the hammers being plate-shaped and capable of pivoting substantially in their plate planes, and the shaft (16) and the hammers (18) being surrounded by a substantially tubular housing (14) having an inlet (6) and an outlet (43) and being provided on a substantial length underneath the shaft with a screen (21), **characterised in that** the plate plane forms an angle in the range of 1° to 20° with the longitudinal axis so that waste introduced into the shredder through the inlet opening is comminutable by the hammers, movable towards the outlet due to the inclined arrangement of the hammers (18), and the organic material being largely separable from the other components by the screen.

2. Device according to claim 1, **characterised in that** the size of the holes in the screen (21) decreases from the inlet (6) toward the outlet (43) and the number of holes per unit area remains constant or decreases.

3. Device according to one of claims 1 or 2, **characterised in that** the inclination of the hammer plate planes relative to the plane transversely to the longitudinal axis of the shaft (16) is in the range of 5°-15° and in particular is equal to about 10°.

4. Device according to one of claims 1 to 3, **characterised in that** the proportion of the screen (21) in the circumference of the housing (14) is in the range of 270°-90° and preferably is equal to about 120°.

5. Device according to one of claims 1 to 4, **characterised in that** the hammers are arranged substantially spirally in at least one, preferably at least two and more preferably exactly two spirals.

6. Device according to one of claims 1 to 5, **characterised in that** the shredder (8), more particularly its housing (14), is upwardly inclined from its inlet (6) to its outlet (43), more particularly at an angle of 2°-15° and particularly preferably of 4°-8°.

7. Device according to one of claims 1 to 6, **characterised in that** between the screen (21) and the outlet (43) the tubular housing (14) is provided at least in its lower part and preferably over its entire circumference with a constriction (40) in order to retain liquid components.

8. Device according to one of claims 1 to 7, **characterised in that** a device (10) for generating an air flow is connected to the inlet (6), thereby allowing to generate an air flow in the direction of the outlet (43) in the shredder (8) in order to improve the transport particularly of light particles to the outlet (43).

9. Method for operating the device according to one of claims 1 to 8, **characterised in that** the rotation direction of the shaft (16) is momentarily reversed at intervals in order to eject waste components that have adhered to the hammers (18) or their fixtures (30-32).

10. Use of the device according to one of claims 1 to 8 for separating waste mixtures, more particularly of market waste, into an organic and an interfering material fraction, wherein closed containers are opened too.

## Revendications

1. Dispositif (1) de séparation de déchets contenant une fraction organique et une fraction constituée de matières interférentes, en particulier de déchets de marchés, qui comprend un broyeur (8) dans lequel sont montés sur un arbre (16) entraîné par moteur des marteaux (18) pivotants, les marteaux ayant la forme de plaques et pouvant pivoter substantiellement dans leurs plans de plaque, et l'arbre (16) et les marteaux (18) étant entourés par un boîtier (14) substantiellement tubulaire ayant une admission (6) et une sortie (43) et muni sur une longueur substantielle en dessous de l'arbre d'un tamis (21), **caractérisé en ce que** le plan des plaques forme avec l'axe longitudinal un angle dans la plage de 1° à 20°, de telle manière que les déchets introduits par l'orifice d'admission peuvent être broyés par les marteaux et transportés vers la sortie en raison de l'inclinaison des marteaux (18) et que la fraction organique peut être largement séparée d'autres composants par le tamis.

2. Dispositif selon la revendication 1, **caractérisé en ce que** la taille des trous du tamis (21) diminue de l'admission (6) vers la sortie (43) et le nombre de trous par unité de surface reste constant ou diminue.

3. Dispositif selon l'une des revendications 1 ou 2, **caractérisé en ce que** l'inclinaison des plans de plaque des marteaux par rapport au plan transversal à l'axe longitudinal de l'arbre (16) est comprise dans la plage de 5°-15° et est plus particulièrement égale à environ 10°.

4. Dispositif selon l'une des revendications 1 à 3, **caractérisé en ce que** la proportion du tamis (21) dans la circonférence du boîtier (14) se situe dans la plage de 270°-90° et est préférablement égale à environ 120°.

5. Dispositif selon l'une des revendications 1 à 4, **caractérisé en ce que** les marteaux sont agencés en forme substantiellement spiroïdale et forment au moins une, préférablement au moins deux et plus préférablement exactement deux spirales.

6. Dispositif selon l'une des revendications 1 à 5, **caractérisé en ce que** le broyeur (8), en particulier son boîtier (14), est incliné vers le haut depuis l'admission (6) vers la sortie (43), plus particulièrement à un angle de 2°-15° et particulièrement préférablement de 4°-8°.

7. Dispositif selon l'une des revendications 1 à 6, **caractérisé en ce que** le boîtier (14) tubulaire présente entre le tamis (21) et la sortie (43), du moins dans sa partie inférieure et préférablement sur sa circonférence entière, un rétrécissement (40) afin de retenir des composants liquides.

8. Dispositif selon l'une des revendications 1 à 7, **caractérisé en ce qu'**à l'admission (6) est relié un dispositif (10) de génération d'un courant d'air, de sorte à pouvoir générer dans le broyeur (8) un courant d'air en direction de la sortie (43) afin d'améliorer le transport notamment de particules légères vers la sortie (43).

9. Procédé pour la mise en oeuvre du dispositif selon l'une des revendications 1 à 8, **caractérisé en ce que** la direction de rotation de l'arbre (16) est momentanément inversée à des intervalles afin d'éjecter des composants des déchets qui se sont déposés sur les marteaux (18) ou leurs fixations (30-32).

10. Utilisation du dispositif selon l'une des revendications 1 à 8 pour séparer des mélanges de déchets, en particulier de déchets de marchés, en une fraction organique et une fraction constituée de matières interférentes, où des récipients fermés sont également ouverts.
